# EUROPÄISCHE PATENTSCHRIFT

(11) **EP 1 545 981 B1**
(45) Veröffentlichungstag und Bekanntmachung des Hinweises auf die Patenterteilung: **28.06.2006**
(21) Anmeldenummer: 03798121.4
(22) Anmeldetag: 22.08.2003
(51) Int. Cl.: B65B 69/00

(54) **VERFAHREN ZUR ENTFERNUNG VON DR HTEN ODER B NDERN VON G EPRESSTEN ROHSTOFFBALLEN SOWIE DRAHTWICKELVORRICHTUNG ZUR DURCHFÜHRUNG DES VERFAHRENS**
METHOD FOR REMOVING WIRES OR TAPES FROM PRESSED BALES OF RAW MATERIAL, AND WIRE COILING DEVICE FOR CARRYING OUT SAID METHOD
PROCEDE D'ENLEVEMENT DE FILS OU DE BANDES DE BALLES DE MATERIAU BRUT PRESSEES ET DISPOSITIF D'ENROULEMENT DE FILS DESTINE A LA MISE EN OEUVRE DU PROCEDE

(30) Priorität: 24.09.2002 DE 10244382
(43) Veröffentlichungstag der Anmeldung: 29.06.2005
(73) Patentinhaber: Voith Paper Patent GmbH, 89522 Heidenheim (DE)
(72) Erfinder: PETERS, Erich, 53879 Euskirchen (DE); GABANSKI, Eduard, 53879 Euskirchen (DE); PICKEL, Alfred, 53881 Euskirchen (DE)
(86) Internationale Anmeldenummer: PCT/EP2003/009324
(87) Internationale Veröffentlichungsnummer: WO 2004/028906

(56) Entgegenhaltungen:
- EP-A- 0 976 657
- WO-A-97/45325
- CA-A- 1 313 991
- DE-B- 2 821 336
- SE-B- 454 978

## Beschreibung

Die Erfindung bezieht sich auf ein Verfahren gemäß dem Oberbegriff des Anspruchs 1 und auf eine Drahtwickelvorrichtung gemäß dem Oberbegriff des Anspruchs 10.

Verfahren und Vorrichtungen dieser Art werden z.B. in der Papierindustrie verwendet. Oft wird nämlich der Rohstoff für die Papiererzeugung, also Zellstoff oder Altpapier, in gepressten Ballen angeliefert, die durch Drähte oder Bänder zusammengehalten werden. Bevor die Rohstoffe dann z.B. in einem Stofflöser zu einer wässrigen Suspension verarbeitet werden, müssen solche Drähte oder Bänder in der Regel entfernt werden. Das kann zwar auch manuell geschehen, ist aber gefährlich und aufwändig. Daher sind Verfahren der hier genannten Art entwickelt worden, mit deren Hilfe die Entfernung von Drähten und Bändern automatisch vonstatten gehen kann. Wickelvorrichtungen, die für solche Verfahren verwendet werden können, sind z.B. aus der DE 28 21 336 C2 bekannt. Eine wichtige Anforderung an solche Verfahren liegt in einer möglichst hohen Taktrate bei der Entdrahtung, d.h. dass z.B. pro Stunde möglichst viele Ballen verarbeitet werden sollen. Die Entdrahtungsstation mit einer Vielzahl von Vorrichtungen ist nämlich sehr aufwändig und sollte optimal genutzt werden können.

Der Erfindung liegt daher die Aufgabe zu Grunde, die Verfahren der genannten Art so zu verbessern, dass die Entfernung von Drähten oder Bändern von Papier- oder Zellstoffballen noch schneller möglich ist.

Diese Aufgabe wird durch die Merkmale des Anspruchs 1 gelöst.

Der Anspruch 10 beschreibt eine Drahtwickelvorrichtung, die zur Durchführung des Verfahrens besonders gut geeignet ist.

Da bei Ausführung des Verfahrens die Kreuzungspunkte der Drähte bzw. Bänder ausgewählt werden können, um dort die Drahtwickelvorrichtung anzusetzen, ist es möglich, mit jedem Wickelvorgang mit derselben Drahtwickelvorrichtung zwei Drähte gleichzeitig zu erfassen und zu entfernen. Das Verfahren ist automatisierbar und daher besonders wirtschaftlich.

Das Verfahren und seine Vorteile werden erläutert an Hand von Zeichnungen, welche zeigen:
- Fig. 1: schematisch in perspektivischer Darstellung: Die wesentlichen zur Durchführung des Verfahrens erforderlichen Elemente;
- Fig. 2 a - 2 c: eine besonders geeignete Drahtwickelvorrichtung in drei Arbeitsstellungen;
- Fig. 3: Teile der Drahtwickelvorrichtung aus Fig. 2 a bis 2 c;
- Fig. 4: den Außenzylinder der Fig. 3 in Abwicklung.

An der Darstellung der Fig. 1 lassen sich die zur Durchführung des Verfahrens erforderlichen Schritte sehr einfach erläutern. Die technischen Elemente sind so dargestellt, dass Aufgabe und Funktion erklärt werden können. Konstruktive Details sind dieser Zeichnung nicht entnehmbar.

Der gezeigte Ballen 1 ist so positioniert, dass an den senkrecht stehenden Seitenflächen nur etwa senkrechte Drähte vorhanden sind. Das bedeutet, dass in der hier gezeigten Lage die Schichtung des Ballens waagerecht und die Pressrichtung senkrecht ist. Er wird durch nicht gezeigte Fördereinrichtungen, z.B. Kettenförderer, Rollenbahnen oder Plattenbandförderer, in die Entdrahtungsstation transportiert und in eine Lage gebracht, bei der sich die Kreuzungspunkte 3 und 3' der Drähte 2 und 2' an der Oberseite des Ballens 1 befinden. Dann wird diese Oberseite durch die Ballenpositioniereinrichtung 4 (doppelte Hubeinheit) auf eine Höhe gebracht, über der ein Schwenkarm mit Teleskopiereinrichtung 6 und Drahtwickelvorrichtung 7 einschwenkt, um die Drähte zu entfernen. Mit Hilfe einer intelligenten Kamera 5, welche die Oberseite des Ballens 1 abtastet, werden die Lage der Drähte erfasst, die Kreuzungspunkte 3 und 3' ermittelt und die Koordinaten an die Maschinensteuerung 10 übermittelt. Über die Maschinensteuerung 10 erfolgt die Ansteuerung der Antriebe für die Schwenkeinrichtung 8 und die Teleskopiereinrichtung 6, die die Drahtwickelvorrichtung 7 zu den Kreuzungspunkten 3 und 3' hin bewegen. Außerdem wird die Position entsprechend den Höhenabweichungen der Ballenoberfläche von der idealen waagerechten Ebene korrigiert. Wird die in den Fig. 2 a - c, 3 und 4 dargestellte und später noch beschriebene Drahtwickelvorrichtung verwendet, erfolgt bei ihrer Positionierung eine Korrektur der Statorspitzenstellung entsprechend dem ausgeführten Schwenkwinkel der Schwenkeinrichtung 8, damit die durch die Drahtführungsschlitze 17 gebildeten Statorspitzen genau über den Sektoren stehen, die durch die Drähte am Kreuzungspunkt 3, 3' gebildet werden. Nach erfolgter Korrektur wird die Wickeleinheit auf den Ballen abgesenkt, bis die Statorspitzen auf der Ballenoberfläche aufliegen. Als Antriebe können Drehantriebe, Zahnstangenantriebe und/oder Hydraulikzylinder dienen, die mit Positionssensoren bestückt sind.

Gleichzeitig werden hier nur angedeutete - Schneidvorrichtungen 9 und 9', ebenfalls von der Maschinensteuerung 10 angesteuert, mittels Linearachsen, die mit einem Servoantrieb ausgerüstet sein können, in je eine Schnittposition gebracht, in der das Durchtrennen der Drähte 2 und 2' erfolgt. Die Schnittstellen des Drahtes werden so gewählt, dass beide Enden, vom Kreuzungspunkt 3 aus gesehen, annähernd gleich lang sind. Auch auf diese Weise lässt sich die Taktrate des Verfahrens erhöhen. Das Ansetzen der Schneidvorrichtungen an den Ballen kann durch druckgesteuerte Hydraulikzylinder vorgenommen werden.

Auch wenn diese Fig. 1 nur eine einzige Drahtwickelvorrichtung 7 mit zugehörigem Schwenkarm und Teleskopiereinrichtung 6 zeigt, ist es von Vorteil, mehrere solcher vorzusehen. Am schnellsten arbeitet das Verfahren mit einer Entdrahtungsstation, bei der die Anzahl der Drahtwickelvorrichtungen ausreicht, um alle Drähte gleichzeitig erfassen zu können. Eine zweckmäßig programmierte Maschinensteuerung weist dann jeder Drahtwickelvorrichtung einen erreichbaren Kreuzungspunkt zu, so dass diese gleichzeitig arbeiten können. Für jede der Drahtwickelvorrichtungen ist dann eine Teilfläche des Ballens erreichbar. In der Regel enthalten solche Ballen ein bis vier Kreuzungspunkte auf einer Fläche. Dann ist zweckmäßigerweise beiderseits der Ballenpositioniereinrichtung 4 je ein solcher Schwenkarm mit Teleskopiereinrichtung 6 zu verwenden, wobei die beiden Schwenkeinrichtungen 8 diagonal gegenüberliegend anzuordnen wären.

Die Schneidvorrichtungen 9 und 9' können so montiert sein, dass sie zusammen mit dem Ballen 1 durch die Ballenpositioniereinrichtung 4 in der Vertikalen bewegt werden. Von welcher Seite her die Schneidvorrichtungen in Schnittposition gebracht werden, hängt von den räumlichen Gegebenheiten ab und eventuell von dem bereits erwähnten Wunsch, beim Schneiden möglichst gleich lange Enden bezüglich des Kreuzungspunktes zu erhalten. Üblicherweise wird man die Schneidvorrichtungen seitlich, also an den zur Ballen- Transportrichtung (Pfeil 11) parallelen Flächen, ansetzen. Die Flächen, die senkrecht zur Transportrichtung (Pfeil 11) stehen, sind aus maschinenbaulichen Gründen nicht so gut geeignet, weshalb zumeist für die nicht seitlich erfassbaren Drähte die Schneidvorrichtungen von-unten an den-Ballen herangeführt werden.

Nach der Entfernung aller Drähte kann der Ballen 1 z.B. auf ein hier nicht gezeigtes Förderband abgesenkt und in Transportrichtung (Pfeil 11) aus der Entdrahtungsstation heraüsgefahren werden. Gleichzeitig folgt der neue noch verdrahtete Ballen.

Eine zur Durchführung des erfindungsgemäßen Verfahrens besonders gut geeignete Drahtwickelvorrichtung zeigen die Fig. 2 a bis 2 c. Diese enthält einen zentral angeordneten hohlzylindrischen Wickelrotor 12 mit mindestens zwei vom Arbeitsende des Hohlzylinders ausgehenden schraubenlinienförmigen, die Zylinderwand durchdringenden Schlitzen (hier nicht gezeichnet). Dieser Wickelrotor 12 wird von einem Stator15 umgeben, der mindestens zwei, vorzugsweise vier, ebenfalls von seinem Außenende ausgehende schraubenlinienförmige, gegenläufig zu den Schlitzen des Wickelrotors verlaufende Drahtführungsschlitze (hier nicht gezeichnet) aufweist. Der hohlzylindrische Wickelrotor 12 setzt sich in einer als Hohlwelle ausgebildeten Antriebswelle 13 fort. In dieser Hohlwelle befindet sich ein Drahtausstoßer 14. Fig. 2 a zeigt die Arbeitsstellung vor dem Wickeln, d.h. der Drahtausstoßer 14 befindet sich in der Grundstellung. Nach dem Drahterfassen entsteht durch die Drehung des Wickelrotors 12 ein Drahtcoil 16 im Stator 15, wie Fig. 2 b zeigt. Dabei kann der Abschwenkvorgang schon beginnen, bevor die Drähte vollständig aufgewickelt sind, wodurch Zeit gespart wird. Fig. 2 c zeigt den Drahtausstoßer 14 in der Endlage der Ausstoßposition, nachdem er durch einen - nicht gezeigten - Hydraulik- oder Pneumatikzylinder mit Verdrehsicherung bewegt, das Drahtcoil 16 ausgestoßen hat. Gleichzeitig mit dem Ausstoßvorgang erfolgt eine Drehbewegung des Wickelrotors 12 zur Verminderung der Reibung zwischen Drahtcoil 16 und Stator 15. Möglichkeiten zur Entfernung von gewickelten Drähten aus der Drahtwickelvorrichtung 7 sind an sich bekannt. Dabei ist zu unterscheiden, ob es sich um metallische Drähte oder um Kunststoffbänder handelt. Günstig ist bei Metalldrähten, relativ eng gewickelte coils zu bilden, die sich gut transportieren lassen. Sie sind als relativ sauberer Rohstoff ohne weiteres als verkaufsfähiges Produkt anzusehen, können also recycled werden.

Eine ähnliche Drahtwickelvorrichtung ist aus der bereits erwähnten DE 28 21 336 C2 bekannt. Mit Vorteil ist die bekannte Vorrichtung so verbessert und dadurch auf das Verfahren abgestimmt, dass der Stator in einem bestimmten Winkelbereich, vorzugsweise ca. 30°, um seine Achse drehbar ist, um dadurch die am Ballen anliegenden Drähte oder Bänder abzuheben. Fig. 3 zeigt links einen Stator 15 sowie rechts davon den Wickelrotor 12 mit der Antriebswelle 13. Zur besseren Anschaulichkeit sind diese beiden Teile nicht in gebrauchsfähiger Anordnung, also nicht zusammengesteckt gezeichnet. Man erkennt die vorn liegenden schraubenlinienförmigen, die Zylinderwand durchdringenden Drahtführungsschlitze 17 im Stator 15. Auch der im hohlzylindrischen Wickelrotor 12 angebrachte vorn liegende Schlitz 18 ist eingezeichnet. Die Ausrichtung der Schlitze in diesen beiden Bauteilen ist gegenläufig, so dass durch Drehung des hohlzylindrischen Wickelrotors 12 innerhalb des Stators 15 die Drähte oder Bänder aufgewickelt werden können. Da der Stator 15 in einem begrenzten Winkelbereich drehbar ist und dadurch die Drähte vom Ballen in den Drahtführungsschlitz 17 einzieht, kann zwischen dem Arbeitsende des Wickelrotors 12 und des Stators 15 ein kleiner Abstand a von wenigen Millimetern vorgesehen sein. Auch das dient der Schonung der Ballen.

Die Abwicklung des Umfangs des Stators 15 gemäß Fig. 4 verdeutlicht, dass insgesamt vier Drahtführungsschlitze 17 vorhanden sind. Dabei kann z.B. im Bereich des Arbeitsendes ein Schlitzwinkel α gewählt werden, der flacher ist als der Winkel β im übrigen Bereich. Dadurch wird der Draht zunächst besonders leicht abgehoben und später beim eigentlichen Wickelvorgang sicher nach oben in den Schlitzgrund geführt. Der Drahtführungsschlitz 17 kann auch mit progressiver Steigung ausgeführt sein.

Mit einer solchen Drahtwickelvorrichtung kann ein Drahtcoil 16 gebildet werden, ohne dass dabei die Oberfläche des Ballens nennenswert beschädigt wird. Wie später noch erklärt wird, ist eine solche Beschädigung, insbesondere bei hochwertigen Zellstoffballen, unerwünscht. Da die Drahtwickelvorrichtung 7 "punktgenau" zum Kreuzungspunkt geführt wird, ist diese Vorrichtung in der Lage, alle vier Drahtenden eines Kreuzungspunktes sicher zu fassen. Die Drehbeweglichkeit des Stators 15 kann relativ gering sein. Normalerweise wird er nach Abschluss des Wickelvorganges wieder in die Ausgangsstellung zurückgedreht.

Auch wenn das beschriebene Verfahren grundsätzlich für Ballen mit verschiedenen Rohstoffen, z.B. Altpapier, Zellstoff, Linters oder Baumwolle, anwendbar ist, entfaltet es seine Vorteile jedoch besonders bei der Entdrahtung von Zellstoffballen. Zunächst einmal sind handelsübliche Zellstoffballen beträchtlich kleiner als handelsübliche Altpapierballen. Zur selben Produktion müssen also mehr Zellstoffballen geöffnet werden, was zu einer höheren Anforderung an die erzielbare Taktrate führt. Nicht weniger wichtig ist aber, dass der relativ hochwertige und teure Zellstoff dort eingesetzt wird, wo besonders hohe Anforderungen an das erzeugte Papier gestellt werden. Es ist daher zu vermeiden, mit dem Schneiden und Aufwickeln der Ballendrähte die Außenlage der Ballen zu beschmutzen oder die Fasern zu beschädigen. Das erfindungsgemäße Verfahren dient in ganz besonderer Weise der Rohstoffschonung, da die Drahtwickelvorrichtungen und Schneidvorrichtungen gezielt an wenigen Stellen eingesetzt werden. Auch die Tatsache, dass Zellstoffballen normalerweise gleichmäßiger in ihrer Größe und Verdrahtungsform sind, kommt dem Ziel des Verfahrens entgegen, nämlich auf schnelle und einfache Weise die Drähte zu finden und zu entfernen.

## Patentansprüche

1. Verfahren zum Entfernen von Drähten (2, 2') oder Bändern von gepressten Rohstoffballen, bei denen die Drähte (2, 2') oder Bänder so angebracht sind, dass sie an mindestens zwei gegenüber liegenden Ballenseiten mindestens je einen Kreuzungspunkt (3, 3') bilden,
- wobei die Ballen mittels einer Ballenpositioniereinrichtung (4) in die Entdrahungsposition gebracht werden,
- die Lage der Drähte mit Hilfe eines Drahtsuchers automatisch festgestellt und eine Drahtwickelvorrichtung (7) über dem Draht positioniert wird,
- die Drähte oder Bänder durchtrennt werden und
- durch mindestens eine Drahtwickelvorrichtung (7) von dem Ballen (1) entfernt werden,
**dadurch gekennzeichnet,**
**dass** auf mindestens einer Ballenseite die Position des Kreuzungspunktes (3, 3') automatisch festgestellt und an eine Maschinensteuerung (10) übermittelt wird, die die Drahtwickelvorrichtung (7) zu diesem Kreuzungspunkt (3) führt.

2. Verfahren nach Anspruch 1,
**dadurch gekennzeichnet,**
**dass** die Position des Kreuzungspunktes (3, 3') mittels einer die entsprechende Seite des Ballens (1) abtastenden automatischen Kamera (5) ermittelt wird.

3. Verfahren nach Anspruch 1 oder 2,
**dadurch gekennzeichnet,**
**dass** die Drahtwickelvorrichtung (7) an einer Teleskopiereinrichtung (6) befestigt ist und von dieser und einer Schwenkeinrichtung (8), von der Maschinensteuerung (10) angesteuert, bewegt wird.

4. Verfahren nach einem der voranstehenden Ansprüche,
**dadurch gekennzeichnet,**
**dass** die Positionen der Kreuzungspunkte (3, 3') auf der oben liegenden Seite des Ballens (1) ermittelt werden.

5. Verfahren nach einem der voranstehenden Ansprüche,
**dadurch gekennzeichnet,**
**dass** die Drähte (2, 2') oder Bänder durch Schneidvorrichtungen (9, 9') aufgetrennt werden, deren Schnittposition in Abhängigkeit von der festgestellten Position der Kreuzungspunkte (3, 3') automatisch angefahren wird.

6. Verfahren nach Anspruch 5,
**dadurch gekennzeichnet,**
**dass** die Schnittposition so gelegt wird, dass von dem von der Maschinensteuerung (10) vorgegebenen Wickelpunkt ausgehend die Länge der Drähte oder Bänder annähernd gleich ist.

7. Verfahren nach einem der voranstehenden Ansprüche,
**dadurch gekennzeichnet,**
**dass** zwei Drahtwickelvorrichtungen (7) verwendet werden und dass diese so angesteuert werden, dass die Außenfläche des Ballens, an der sie positioniert werden, in zwei Teilflächen aufgeteilt ist, die jeweils nur von einer der Drahtwickelvorrichtungen erreicht werden können.

8. Verfahren nach einem der Ansprüche 5 bis 7,
**dadurch gekennzeichnet,**
**dass** mindestens eine Schneidvorrichtung (9) an der Seitenfläche und mindestens eine Schneidvorrichtung (9') unterhalb des in Position gebrachten Ballens (1) angreift.

9. Verwendung des Verfahrens nach einem der voranstehenden Ansprüche zur Entdrahtung von Zellstoffballen.

10. Drahtwickelvorrichtung zur Durchführung des Verfahrens nach einem der voranstehenden Ansprüche, insbesondere zum Aufwickeln und Entfernen von gekreuzt liegenden, aufgeschnittenen Ballendrähten mit einem zentral angeordneten hohlzylindrischen Wickelrotor (12), der mindestens zwei vom Arbeitsende des Wickelrotors (12) ausgehende schraubenlinienförmige, die Zylinderwand durchdringende Schlitze (18) aufweist sowie mit einem diesen Wickelrotor(12) umgebenden Stator (15), der mindestens zwei ebenfalls von seinem Arbeitsende ausgehende schraubenlinienförmige, gegenläufig zu den Schlitzen des Wickelrotors (12) verlaufende Drahtführungsschlitze (17) aufweist,
wobei der Wickelrotor (12) sich in einer als Hohlwelle ausgebildeten Antriebswelle (13) fortsetzt, in der ein Drahtausstoßer (14) untergebracht ist,
**dadurch gekennzeichnet,**
**dass** der Stator (15) mit mindestens vier Drahtführungsschlitzen (17), die in Umfangsrichtung gleichmäßig verteilt sind, versehen ist und relativ zum Ballen (1) eine Drehbewegung von mindestens 10° und maximal 99°, vorzugsweise 10 - 60°, ausführen kann, und
**dass** diese Drehbewegung in Gegenrichtung zur Drehbewegung des Wickelrotors (12) auszuführen ist.

11. Drahtwickelvorrichtung nach Anspruch 10,
**dadurch gekennzeichnet,**
**dass** der Stator (15) exakt vier Drahtführungsschlitze (17) aufweist.

12. Drahtwickelvorrichtung nach Anspruch 10 oder 11,
**dadurch gekennzeichnet,**
**dass** die Drahtführungsschlitze (17) im Bereich der Drahtaufnahme einen Schlitzwinkel α aufweisen, der flacher ist als der Winkel β im übrigen Bereich des Schlitzes.

13. Drahtwickelvorrichtung nach Anspruch 10 oder 11,
**dadurch gekennzeichnet,**
**dass** die Drahtführungsschlitze (17) eine von der Drahtaufnahmeseite her gesehen, progressive Steigung aufweisen.

14. Drahtwickelvorrichtung nach Anspruch 10, 11, 12 oder 13,
**dadurch gekennzeichnet,**
**dass** die Drahtführungsschlitze (17) abgerundet sind.

15. Drahtwickelvorrichtung nach Anspruch 10,11,12,13 oder 14,
**dadurch gekennzeichnet,**
**dass** die Schlitze (18) des Wickelrotors (12) nicht abgerundet sind.

## Claims

1. Method for removing wires (2, 2') or tapes from compressed bales of raw material in which the wires (2, 2') or tapes are attached in such a manner that they form a crossing point (3, 3') on each of at least two opposite sides of the bale,
- in which the bales are brought into the wire removal position by means of a bale positioning device (4),
- the position of the wires is established automatically with the aid of a wire locator, and a wire coiling device (7) is positioned over the wire,
- the wires or tapes are cut through and
- are removed from the bales by at least one wire coiling device (7),
**characterised in that**
the position of the crossing point (3, 3') is established automatically on at least one side of the bale and is passed to a machine control system (10) which moves a wire coiling device (7) to this crossing point (3).

2. Method as in claim 1,
**characterised in that**
the position of the crossing point (3, 3') is detected by an automatic camera (5) which scans the relevant side of the bale (1).

3. Method as in claim 1 or 2,
**characterised in that**
the wire coiling device (7) is attached to a telescopic apparatus (6), and is moved by this and by a swivel apparatus (8), under the control of the machine control system (10).

4. Method as in one of the preceding claims,
**characterised in that**
the positions of the crossing points (3, 3') are detected on the uppermost face of the bale (1).

5. Method as in one of the preceding claims,
**characterised in that**
the wires (2, 2') or tapes are cut through by means of cutting devices (9, 9'), the cutting position of which is approached automatically as a function of the established position of the crossing points (3, 3').

6. Method as in claim 5,
**characterised in that**
the cutting position is placed in such a way that, starting from from the winding point predetermined by the machine control system (10), the length of the wires or tapes is approximately equal.

7. Method as in one of the preceding claims,
**characterised in that**
two wire coiling devices (7) are used, and **in that** these are moved into position in such a way that the outer face of the bale on which they are positioned is divided into two part-faces, each of which can be reached by only one of the wire coiling devices.

8. Method as in one of claims 5 to 7,
**characterised in that**
at least one cutting device (9) is applied to the side face and at least one cutting device (9') is applied underneath the bale (1) that has been brought into position.

9. Use of the method as in one of the preceding claims for the removal of wires from bales of cellulose material.

10. Wire coiling device for carrying out the method as in one of the preceding claims, in particular for winding and removing bale wires that cross each other and that have been cut through,
having a centrally positioned coiling rotor (12) in the form of a hollow cylinder, which rotor has at least two helical slots (18) passing through the wall of the cylinder and starting from the operating end of the coiling rotor (12), and has a stator (15) that surrounds this coiling rotor (12)
which stator has at least two helical wire guide slots (17) which likewise start from its operating end and run in the opposite direction to the slots of the coiling rotor (12),
wherein the coiling rotor (12) carries on to form a drive shaft (13) in the form of a hollow shaft, in which drive shaft there is a wire ejector (14),
**characterised in that**
the stator (15) has at least four wire guide slots (17) which are distributed evenly around its periphery, and is able to execute a rotary movement relative to the bale (1) of at least 10° and at most 99°, preferably between 10 and 60°, and
**in that** this rotary movement is to be executed in the opposite direction to the rotary movement of the coiling rotor (12).

11. Wire coiling device as in claim 10,
**characterised in that**
the stator (15) has precisely four wire guide slots (17).

12. Wire coiling device as in claim 10 or 11,
**characterised in that** the wire guide slots (17) have an angle α in the area of the wire pickup which is shallower than the angle β in the remaining area of the slot.

13. Wire coiling device as in claim 10 or 11,
**characterised in that**
the wire guide slots (17) have a progressively ascending gradient when viewed from the wire pickup side.

14. Wire coiling device as in claim 10, 11,12 or 13,
**characterised in that**
the wire guide slots (17) are rounded off.

15. Wire coiling device as in claim 10, 11, 12, 13 or 14,
**characterised in that**
the slots (18) of the coiling rotor (12) are not rounded off.

## Revendications

1. Procédé destiné au retrait de cerclages (2, 2') ou de bandes de balles pressées de matières premières, sur lesquelles les cerclages (2, 2') ou bandes sont fixés de telle sorte qu'ils forment respectivement au moins un point d'intersection (3, 3') sur au moins deux faces opposées des balles,
- les balles étant amenées dans la position de retrait des cerclages au moyen d'un dispositif de positionnement (4) de balles,
- la position des cerclages étant détectée automatiquement à l'aide d'un détecteur de cerclages, et un dispositif d'enroulement (7) de cerclages étant positionné au-dessus du cerclage,
- les cerclages ou bandes étant coupés, et
- étant retirés des balles (1) par au moins un dispositif d'enroulement (7) de cerclages,
**caractérisé en ce que**
la position du point d'intersection (3, 3') est détectée automatiquement, au moins sur une face des balles, et transmise à une commande de machine (10) qui conduit le dispositif d'enroulement (7) de cerclages vers ce point d'intersection (3).

2. Procédé selon la revendication 1,
**caractérisé en ce que**
la position du point d'intersection (3, 3') est détectée au moyen d'une caméra automatique (5) qui balaye la face correspondante de la balle (1).

3. Procédé selon la revendication 1 ou 2,
**caractérisé en ce que**
le dispositif d'enroulement (7) de cerclages est fixé sur un système télescopique (6), et est déplacé par celui-ci et par un dispositif de pivotement (8) commandés par la commande de machine (10).

4. Procédé selon l'une des revendications précédentes,
**caractérisé en ce que**
les positions des points d'intersection (3, 3') sont détectées sur la face supérieure de la balle (1).

5. Procédé selon l'une des revendications précédentes,
**caractérisé en ce que**
les cerclages (2, 2') ou bandes sont coupés par des dispositifs de découpe (9, 9'), qui accèdent automatiquement à leur position de découpe en fonction de la position détectée des points d'intersection (3, 3').

6. Procédé selon la revendication 5,
**caractérisé en ce que**
la position de découpe est définie de telle sorte que la longueur des cerclages ou bandes soit approximativement identique à partir du point d'enroulement prédéterminé par la commande de machine (10).

7. Procédé selon l'une des revendications précédentes,
**caractérisé en ce que**
il est utilisé deux dispositifs d'enroulement (7) de cerclages, et **en ce que** ceux-ci sont commandés de telle sorte que la surface extérieure de la balle, sur laquelle ils sont positionnés, soit subdivisée en deux surfaces partielles qui ne peuvent être respectivement atteintes que par l'un des dispositifs d'enroulement de cerclages.

8. Procédé selon l'une des revendications 5 à 7,
**caractérisé en ce que**
au moins un dispositif de découpe (9) agit au niveau de la surface latérale, et au moins un dispositif de découpe (9') sous la balle (1) amenée en position.

9. Utilisation du procédé selon l'une des revendications précédentes pour le retrait de cerclages de balles de cellulose.

10. Dispositif d'enroulement de cerclages pour la mise en oeuvre du procédé selon l'une des revendications précédentes, notamment pour l'enroulement et le retrait de cerclages croisés découpés de balles,
avec un rotor d'enroulement (12) cylindrique creux disposé de façon centrale, comportant au moins deux fentes (18) hélicoïdales, qui partent de l'extrémité de travail du rotor d'enroulement (12) et traversent la paroi cylindrique, ainsi qu'avec un stator (15) entourant ce rotor d'enroulement (12), comportant au moins deux fentes de guidage (17) de cerclages hélicoïdales, qui partent également de son extrémité de travail, et qui s'étendent dans des sens opposés aux fentes, du rotor d'enroulement (12),
le rotor d'enroulement (12) se prolongeant par un arbre d'entraînement (13) agencé sous la forme d'un arbre creux, dans lequel est logé un éjecteur (14) de cerclages
**caractérisé en ce que**
le stator (15) est doté d'au moins quatre fentes de guidage (17) de cerclages, qui sont réparties uniformément dans la direction périphérique, et peut effectuer par rapport à la balle (1) un mouvement de rotation d'au moins 10° et de 99° maximum, de préférence de 10 à 60°, et
**en ce que** ce mouvement de rotation est à effectuer dans le sens inverse au mouvement de rotation du rotor d'enroulement (12).

11. Dispositif d'enroulement de cerclages selon la revendication 10,
**caractérisé en ce que**
le stator (15) comporte exactement quatre fentes de guidage (17) de cerclages.

12. Dispositif d'enroulement de cerclages selon la revendication 10 ou 11,
**caractérisé en ce que,**
dans la zone de la réception des cerclages, les fentes de guidage (17) de cerclages comportent un angle de fente α qui est plus plat que l'angle β dans le reste de la zone de la fente.

13. Dispositif d'enroulement de cerclages selon la revendication 10 ou 11,
**caractérisé en ce que,**
vues du côté de la réception des cerclages, les fentes de guidage (17) de cerclages comportent une pente ascendante progressive.

14. Dispositif d'enroulement de cerclages selon la revendication 10, 11, 12 ou 13,
**caractérisé en ce que**
les fentes de guidage (17) de cerclages sont arrondies.

15. Dispositif d'enroulement de cerclages selon la revendication 10, 11, 12, 13 ou 14,
**caractérisé en ce que**
les fentes (18) du rotor d'enroulement (12) ne sont pas arrondies.
